# EUROPÄISCHE PATENTSCHRIFT

(11) **EP 2 056 308 B1**
(45) Veröffentlichungstag und Bekanntmachung des Hinweises auf die Patenterteilung: **18.09.2013**
(21) Anmeldenummer: 08018926.9
(22) Anmeldetag: 30.10.2008
(51) Int. Cl.: H01F 7/08, H01F 7/16

(54) **Hubmagnet**
Solenoid
Electroaimant de levage

(30) Priorität: 05.11.2007 DE 102007053005
(43) Veröffentlichungstag der Anmeldung: 06.05.2009
(73) Patentinhaber: UNI-GERÄTE E. Mangelmann ELEKTROTECHNISCHE FABRIK GmbH, D-47652 Weeze (DE)
(72) Erfinder: Brünkmans, Daniel, Dipl.-Ing., 47623 Kevelaer (DE); Kleining, Gregor, Dipl.-Ing., 47906 Kempen (DE); Elsbrock, Josef, Prof. Dr.-Ing., 46485 Wesel (DE)
(74) Vertreter: Sroka, Peter-Christian

(56) Entgegenhaltungen:
- EP-A- 0 052 177

## Beschreibung

Die Erfindung betrifft einen Hubmagneten, enthaltend einen topfförmigen Magnetkörper aus massivem Eisen, einen Magnetanker sowie mindestens eine Erregerspule, wobei im Bereich des Magnetkörpers, des Ankers und der Erregerspule zwischen diesen Bauteilen vorhandene Räume durch magnetisch leitende Materialien ausgefüllt sind..

Bei einem in der EP-A-0 052 177 beschriebenen Magnetventil die Spalte zwischen einem feststehenden Kern und dem Anker und/oder zwischen dem Joch und dem Anker zur Verbesserung des Wirkungsgrads des Magnetventils durch eine magnetisch leitende Flüssigkeit aufgefüllt, d.h. in die durch Fertigungstoleranzen bedingten Luftspalte, die ein sehr schlechter magnetischer Leiter sind, ist eine magnetisch leitende Flüssigkeit eingebracht. Um ein Austreten der magnetisch leitenden Flüssigkeit zu verhindern, sind Dichtringe oder ringförmige Membranen erforderlich.

In der DE 10 2004 023 905 A1 ist ein als Topfmagnet bezeichneter Hubmagnet beschrieben, bei dem der wesentliche magnetische Fluss durch einen Eisenkreis verläuft, der aus einem topfförmigen Joch mit integriertem Ankergegenstück und einem Anker besteht. In dieser Druckschrift ist zum Ausdruck gebracht, dass der magnetische Fluss bei herkömmlichen elektromagnetischen Betätigungseinrichtungen in Form von Hubmagneten im wesentlichen durch die unvermeidlichen Luftspalte abgeschwächt wird. Um die herstellungsbedingte Luftspalte auf ein Minimum zu reduzieren, ist in die Erregerspule zentral ein Ankerführungsrohr eingesetzt, das wenigstens abschnittsweise aus einem magnetisch leitenden Werkstoff gebildet ist, wobei die Permeabilität des Ankerführungsrohres wenigstens abschnittsweise geringer ist als die Permeabilität des topfförmigen Jochs, des unbeweglichen Ankergegenstücks und des beweglichen Ankers. Um den Abschnitt des Ankerführungsrohrs mit geringer Permeabilität zu erhalten, wird von einem zuvor homogenmagnetisch gut leitendem Rohr ausgegangen, das einer Wärmebehandlung mit anschließendem schnellen (Schock) Abkühlen unterworfen werden muss. Abgesehen von einer relativ aufwändigen Herstellung enthält dieser bekannte Topf- bzw. Hubmagnet weiterhin in dem Ringraum zwischen der Erregerspule und dem topfförmigen Eisenkreisabschnitt parasitäre Bereiche bildende Luftspalte, die zu einer Abschwächung des magnetischen Flusses und damit zu einem reduzierten Wirkungsgrad des Topf- bzw. Hubmagneten führen.

In der DE 101 39 447 A1 ist ein auch für einen Hubmagneten geeigneter Spulenaufbau beschrieben, bei dem das Spulenjoch aus einer Vergussmasse mit magnetischen Eigenschaften besteht, in die die Erregerspule eingebettet ist. Die Vergussmasse besteht vorzugsweise aus Epoxidharz oder einem anderen Kunststoff, in dem magnetische Partikel oder Füllstoffe, z.B. Eisenspäne, gleichmäßig verteilt sind. Eine derartige Vergussmasse führt, verglichen mit einem topfartigen Joch aus massivem Eisen, zu einem verschlechterten Wirkungsgrad.

Der Erfindung liegt die Aufgabe zugrunde, die Nachteile der bekannten Hubmagnete zu beheben.

Zur Lösung dieser Aufgabe dienen die Merkmale des Kennzeichens des Anspruchs 1.

Die Fähigkeit, ihren Aggregatzustand von zunächst fließfähig zu (nach einer gewissen Aushärtezeit) fest zu verändern, besitzen beispielsweise diverse Vergussmassen wie vorzugsweise Zweikomponenten-Epoxidharze, Zweikomponenten-Siliconharzen, Zweikomponentenharzen auf der Basis von organischen Kunstharzen usw.. Diese Vergussmassen besitzen den positiven Nebeneffekt einer hohen Wärmeleitfähigkeit; sie haben jedoch den Nachteil, magnetisch nicht leitfähig zu sein. Sie werden vorzugsweise durch Beimischen von Eisenpartikel in vorzugsweise sehr kleinen Teilchengrößen, vorzugsweise unter 5µm, und mit Volumenanteilen zwischen 50 bis 95 Vol.-%, vorzugsweise im Bereich von etwa 80 - 85 Vol.-%, magnetisch leitfähig gemacht. Der große Vorteil dieser Vorgehensweise liegt
a) in einer zusätzlichen besseren Wärmeleitfähigkeit des Magnetsystems, das mit der magnetisch leitfähigen Vergussmasse vergossen wurde, sowie darin, dass
b) die Vergussmasse in flüssiger Form auch in die noch so kleinsten Winkel des Magnetsystems einfließen kann, ohne später wieder auslaufen zukönnen, da sie ja komplett aushärtet.

Die Fliessfähigkeit der Vergussmasse sinkt mit dem Feststoffanteil in der Vergussmasse von einer geringen Viskosität bei z.B. 50 Vol.-% stetig und ähnelt bei knapp unter 95 Vol.-% dem einer Paste. Im Einzelfall hängt die Konzentration der Eisenpartikel in der Vergussmasse daher zum einen von der Anfangsviskosität (Trägerfluid ohne beigemischte Eisenpartikel) ab, (je geringer die Anfangsviskosität des Trägerfluids ist, desto mehr Feststoffe können beigemischt werden) als auch von dem einzelnen Einsatzbereich, indem abgeschätzt wird, ob die magnetische Vergussmasse noch eigenständig fließfähig sein muss, oder ob sie auch in Form einer Paste mit hoher Viskosität [aber auch einem hohen Eisenanteil] durch Einpressen in den Luftspalt eingesetzt wird.

Erfindungsgemäß besteht je nach Anwendungszweck auch die Möglichkeit, Einkomponentenkleber, Silicon oder ähnliche aushärtende Materialien als Trägerstoff für die Eisenpartikeln einzusetzen.

Die Erfindung wird im Folgenden anhand eines Hubmagneten in Form eines Topfmagneten beschrieben.

Figur 1 zeigt in schematisierter Darstellung eine Schnittansicht eines bekannten Hubmagneten;

Die Figuren 2 und 3 zeigen in schematisierter Darstellung Schnittansichten erfindungsgemäß gestalteter Hubmagnete.

Der in Figur 1 dargestellte bekannte Hubmagnet besteht aus einem im wesentlichen topfförmigen Magnetkörper (1) aus massivem Eisen, einer Magneterregerspule 3 und einem in axialer Richtung beweglichen Anker 6, dem als Teil des Magnetkörpers 1 ein axial zum Anker 3 ausgerichtetes Ankergegenstück 1.1 ebenfalls aus massivem Eisen gegenüber liegt. Zwischen dem Ankergegenstück 1.1 und dem Anker 6 befindet sich eine Brücke 4 aus antimagnetischem, d.h. unmagnetischem Material. Die Brücke 4 bildet ein in der Regel rohrförmiges Führungselement für den Anker 6 im Bereich des Arbeitsluftspaltes 5. Zum Druckausgleich ist das Ankergegenstück 1.1 jeweils mit einer an den Arbeitsluftspalt 5 angeschlossenen Druckausgleichsbohrung 1.2 versehen.

Der Hubmagnet gemäß Figur 1 enthält sogenannte parasitäre Bereiche 2 in Form von Luftspalten und/oder antimagnetischen Stoffen zwischen dem Eisenkreis 1, 11 und 6 und der Erregerspule 3.

Der in Figur 2 dargestellte Hubmagnet besteht aus einem aus massivem Eisen bestehenden topfförmigen Magnetkörper 1 inklusive des Ankergegenstücks 1.1, dem Anker 6 und der Erregerspule 3, die auf einen antimagnetischen Spulenträger 7 aufgewickelt ist, der gleichzeitig als Brücke zwischen dem Ankergegenstück 1.1 und dem beweglichen Anker 6 wirksam ist. Eine Füllung 9 aus magnetisch leitfähigem Material, in Form von in eine geeignete Vergussmasse eingebettete Eisenpartikeln, z.B. Eisenpulver, umgibt die Erregerspule 3. Die gemäß Figur 1 vorhandenen Luftspalte sind damit durch den Spulenträger 7 und die Füllung 9 eliminiert.

Der in Figur 3 dargestellte Hubmagnet besteht aus einem topfförmigen Magnetkörper 1 einschließlich Ankergegenstück 1.1, dem Anker 6, der Erregerspule 3 und einer Brücke 4. Die gemäß Figur 1 vorhandenen Luftspalte um die Erregerspule 3, d.h. die parasitären Bereiche nehmen die Füllung 9 aus magnetisch leitfähigem Material auf.

Grundlegend ist festzuhalten, dass bei der erfindungsgemäß zu erreichenden Optimierung nur der magnetische Wirkungsgrad betrachtet wird, da dieser nicht, wie es beim Gesamtwirkungsgrad der Fall ist, von der Einschaltzeit abhängt. Bei gegen unendlich strebender Einschaltzeit mit der daraus resultierenden gegen unendlich strebenden Verlustenergie, nähert sich der Gesamtwirkungsgrad dem Wert Null, da der gesamte Energieaufwand sich nur noch in Verlustenergie in Form von Wärme umwandelt. Der hier betrachtete magnetische Wirkungsgrad hingegen ist von der Einschaltzeit unabhängig. Der magnetische Wirkungsgrad ist definiert als der Quotient, der im stationären Fall frei werdenden mechanisch nutzbaren Energie zu der im Idealfall umgewandelten Endenergie.

Numerisch hängt der magnetische Wirkungsgrad insbesondere von der Größe des Magnetsystems ab; so haben sehr kleine Magnetsysteme in der Regel geringere magnetische Wirkungsgrade als größere Magnetsysteme, was jedoch von der eigentlichen Optimierung unabhängig ist. Für einen bestimmten Prototypen eines Magnetsystems konnte ohne Anwendung des erfindungsgemäßen Prinzips, also ohne Optimierung im Sinne der vorliegenden Erfindung ein magnetischer Wirkungsgrad von ca. 60 % gemessen werden. Nach der Optimierung mit einer aushärtenden Vergussmasse, die einen Eisenpulveranteil im Bereich von 70 Vol.-% enthielt, hat sich der magnetische Wirkungsgrad auf 70 %, d.h. also um 10 %-Punkte verbessert, was einer Wirkungsgradverbesserung im Bereich von 16 bis 17 % entspricht. Durch Ausfüllen der parasitären Luftbereiche bis zu annähernd 95 % mit Eisenpulver kann eine weitere Wirkungsgradverbesserung erreicht werden, wobei zu beachten ist, dass grundsätzlich der magnetische Wirkungsgrad maximal auf einen Wert von ca. 80 % verbessert werden kann, wobei es sich dann allerdings um ein ideales Magnetsystem ohne irgendwelche parasitären Bereiche handelte.

## Patentansprüche

1. Hubmagnet, enthaltend einen topfförmigen Magnetkörper aus massiven Eisen und einen Anker, sowie mindestens eine Erregerspule, wobei im Bereich des Magnetkörpers (1), des Ankers (6) und der Erregerspule (3) zwischen diesen Bauteilen vorhandene Räume durch ein magnetisch leitendes Material (9) ausgefüllt sind, **dadurch gekennzeichnet, dass** das magnetisch leitfähige Material partikelförmiges Eisen in Form von Eisenpulver, Eisenspänen oder dergleichen ist und in eine Vergussmasse eingebettet ist, die durch Aushärten eines Fluids entstanden ist, das seinen Aggregatzustand von zunächst fließfähig zu fest verändert.

2. Hubmagnet nach Anspruch 1, wobei das Fluid in festen Zustand eine hohe Wärmleitfähigkeit aufweist.

3. Hubmagnet nach Anspruch 1 oder 2, wobei das Fluid ausgewählt ist aus der Gruppe von Zweikomponenten-Epoxitharzen, Zweikomponenten-Silikonharzen, Zweikomponentenharzen auf der Basis von natürlichen Kunstharzen und dergleichen.

4. Hubmagnet nach einem der Ansprüche 1 bis 3, wobei das Eisenpulver eine Teilchengröße unter 5µm hat.

5. Hubmagnet nach einem der Ansprüche 1 bis 4, wobei das in die Vergussmasse eingebettete magnetisch leitfähige Material einen Volumenanteil zwischen 50 bis 96 Volumenprozent hat.

6. Hubmagnet nach Anspruch 5, wobei das magnetisch leitfähige Material einen Volumenanteil zwischen 80 bis 85 Volumenprozent hat.

7. Hubmagnet nach einem der Ansprüche 1 bis 6, wobei in dem topfförmigen Magnetkörper die zumindest teilweise den Anker (6) umgebende Erregerspule (3) untergebracht ist, wobei im Ruhezustand dem Anker (6) ein einen Arbeitsspalt (5) bildendes Ankergegenstück (1.1) gegenüberliegt, das Teil des Magnetkörpers (1) ist, und wobei das eine den Arbeitsspalt (5) überbrückende Brücke (4) aus antimagnetischem Material vorgesehen ist, die einerseits ein Führungselement für den Anker (6) bildet und andererseits gegen das Ankergegenstück (1.1) anliegt.

## Claims

1. Lifting solenoid containing a cup-shaped magnetic body consisting of solid iron and an armature, as well as at least one field coil and magnetically conductive material (9) filling the volume between the magnetic body (1), the armature (6) and the field coil (3) **characterized in that** the magnetically conductive material contains particulate iron in the form of iron powder, iron cuttings or the like said particulate iron being embedded into a casting compound, originated by curing of a fluid which changes its aggregate state from the free-flowing state at the beginning to the solid state.

2. Lifting solenoid according to claim 1 in which the fluid in its solid state has a high thermal conductivity.

3. Lifting solenoid according to claim 1 or claim 2 in which the fluid is selected from the group of two-component epoxide resins, two-component silicone resins, two-component resins on the basis of natural artificial resins.

4. Lifting solenoid according to one of claims 1 to 3, in which the iron powder has a particle size below 5µm.

5. Lifting solenoid according to one of claims 1 to 4 in which the magnetically conductive material imbedded into the casting compound has a volume percent between 50 to 96 percent by volume.

6. Lifting solenoid according to claim 5 in which the magnetically conductive material has a volume percent between 80 to 85 percent by volume.

7. Lifting solenoid according to one of the claims 1 to 6 in which within the cup-shaped magnetic body the field coil (3) is placed which surrounds the armature (6) at least partially, whereby in the passive state an armature-counterpart (1.1) faces the armature (6) thereby forming an operating gap (5) between the armature-counterpart (1.1) and the armature, and in which a bridge (4) made of anti-magnetic material is provided which bridges the operating gap (5) said bridge (4) on the one hand forms a guiding element for the armature (6) and, on the other hand, abuts on the armature-counterpart (1.1).

## Revendications

1. Electro-aimant de levage qui contient un corps d'aimant en forme d'un pot de fer solide, une armature ainsi qu'au moins une bobine magnétisante et de matériau magnétiquement conductrice qui remplit l'espace entre le corps d'aimant (1) et l'armature (6) et la bobine magnétisante (3), **caractérisé en ce que** le matériau magnétiquement conductrice est de fer particulaire en forme de poudre de fer, de limailles de fer ou d'autre matériaux semblables et est encastré dans une masse de scellement, qui est produite par durcissement d'un fluide qui change son état physique de l'état liquide initial à l'état solide.

2. Electro-aimant de levage selon la revendication 1, dans lequel le fluide a une conductibilité thermique élevée.

3. Electro-aimant de levage selon la revendication 1 ou 2, dans lequel le fluide est choisi de la groupe d'époxy-résine à deux composants, de résine silicone à deux composants, des résines à deux composants sur la base des résines plastiques naturelles et des matériaux semblables

4. Electro-aimant de levage selon l'une quelconque des revendications 1 à 3, dans lequel la poudre de fer a une grandeur de particule inférieure moins de 5µm.

5. Electro-aimant de levage selon l'une quelconque des revendications 1 à 4, dans lequel le matériau magnétiquement conductrice qui est encastré dans la masse de scellement a une partie en volume entre 50 à 96 pourcent volumétrique.

6. Electro-aimant selon la revendication 5, dans lequel le matériau magnétiquement conductrice a une partie en volume entre 80 à 85 pourcent volumétrique.

7. Electro-aimant de levage selon l'une quelconque des revendications 1 à 6, dans lequel la bobine magnétisante (3), qui entoure l'armature (6) au moins en partie, est placée dans le corps d'aimant en forme d'un pot, et dans lequel dans l'état de repos une contrepartie (1.1) de l'armature qui est part du corps d'aimant (1) est placée en face de l'armature (6) et constitue un entrefer de travail, et dans lequel un pont (4) en matière antimagnétique est prévu qui constitue d'une part un élément de guidage pour l'armature (6) et, d'autre part, est en contact avec le contrepartie (1.1) de l'armature.
